# EUROPÄISCHE PATENTSCHRIFT

(11) **EP 0 208 117 B1**
(45) Veröffentlichungstag und Bekanntmachung des Hinweises auf die Patenterteilung: **02.01.1991**
(21) Anmeldenummer: 86107236.1
(22) Anmeldetag: 28.05.1986
(51) Int. Cl.: E05D 15/56

(54) **Luftdicht schliessende Schiebetür mit Anpressdruck und zusammengefasster Einhandbetätigung**
Hermetically sealing sliding door with compression force and one-hand operation
Porte coulissante hermétique avec force de compression et à actionnement à une seule main

(30) Priorität: 13.06.1985 DD 277309
(43) Veröffentlichungstag der Anmeldung: 14.01.1987
(73) Patentinhaber: Ing. Friedrich Ullner bautechnische Kühlraumausstattung, DDR-9540 Zwickau (DD)
(72) Erfinder: Ing. Friedrich Ullner bautechnische Kühlraumausstattung, DDR-9540 Zwickau (DD)
(74) Vertreter: Hoffmann, Klaus, Dr. rer. nat.

(56) Entgegenhaltungen:
- EP-A- 0 015 851
- CH-A- 492 859
- DD-B- 230 893
- DE-A- 2 027 977
- FR-A- 1 451 538
- FR-A- 2 139 570
- FR-A- 2 245 845

## Beschreibung

Die Erfindung betrifft eine Schiebetür nach dem Gattungsbegriff des Anspruches 1, deren Türblatt zum Teil von einem auf einer Laufschiene mitrollen den, im verschlußseitigen Laufrollengehänge gelagerten Kipphebel und zum Teil von einer oder mehreren, separat gelenkig zwischen einer Tragwelle und einer Nockenscheibe einer Nockenwelle gelagerten Druckfedern hochgehalten wird und an den Nocken der Tragwelle aufgehängt ist und die sich in Verschlußstellung absenkt und dabei den Türrahmen sowie die Türschwelle durch einen ständig wirkenden Anpreßdruck hermetisch abdichtet (DD-PS 230 893).

Dieses hermetische Verschließen bzw. Öffnen erfolgt jeweils mit nur einer synchron ablaufenden technologischen Betätigung als Nachgang zum Zuschieben bzw. als Vorlauf zum Aufschieben sowohl mittels Handbetätigung als auch mittels motorischen Antriebs.

Das selbständige Einfallen des Türblattes in die Verschlußstellung gewährleistet zusätzlich die Anordnung einer Selbstschließanlage.

Das Anwendungsgebiet derartiger Schiebetüren ist der Einsatz als Kühlraum- und Gefrierraumtüren, als Feuerschutztüren oder als schalldämmende Türen im Bauwesen.

Bekannt sind Schiebetüren, die an einer durch Betätigungseinrichtung verdrehbaren Tragwelle aufgehängt sind und durch Betätigung nach dem Zuschieben radial abgesenkt werden.

Weiter bekannt sind Türen, die an im Schiebebereich nach außen gekippten Laufrollengehängen gelenkig aufgehängt und mit Stützrollen gegen eine Druckschiene abgestützt sind. In Verschlußstellung wird diese Abstützung freigegeben und das Türblatt fällt durch sein Eigengewicht ins Lot. Eine andere Art sind Schiebetüren, bei denen das Abdichten durch eine zum Fußboden und zur Wandfläche geneigte schiefe Ebene der Laufschiene erreicht wird. Und es gibt Schiebetüren, die in Verschlußstellung eine Vertiefung in der Laufschiene aufweisen, die sowohl senkrecht als auch diagonal sein können und damit das Türblatt absenken. Charakteristisch für alle vorgenannten Arten von Schiebetüren mit durch ihr Eigengewicht ins Lot fallenden Türblättern ist der fehlende horizontale Anpreßdruck, der für einen hermetischen Verschluß jedoch entscheidend ist. Das Öffnen und Schließen dieser Türen erfolgt durch separate Kurbeln oder Handräder, die über den Totpunkt einer Kreisbewegung in Hochlage gehalten werden und eine aufwendige Betätigung darstellen. Bei anderen Türen, deren Dichtung nur durch die schiefe Ebene erreicht wird, ist durch die sehr starke Reibung zusätzlich ein großer Kraftaufwand erforderlich.

Es sind auch Türen bekannt, die durch Druckfedem an einer Tragwelle hochgehalten werden und bei denen der horizontale Anpreßdruck durch das Überkippen der Druckfedern beim Schließen erzeugt wird, was jedoch ein hartes Einwuchten des Türblattes zur Folge hat.

In der DD-PS 230893 wird eine luftdicht schließende Schiebetür mit Anpreßdruck beschrieben, bei der das Türblatt circa zur Hälfte von einem auf einer Laufschiene mitrollenden Kipphebel und zur anderen Hälfte von einer separaten, gelenkig gelagerten Hubfeder zwischen Laufrollengehänge und einem Zwischenzahnrad der Betätigungseinrichtung hochgehalten wird. Der horizontale Anpreßdruck wird durch das Überkippen der Hubfeder beim Schließen erzeugt, was jedoch ein hartes Einwuchten des Türblattes zur Folge hat.

In der FR-A-1 451 538 ist eine Schiebetür beschrieben, die an einer feststehenden Achse mittels Kurbelstangen und einer weiteren Achse aufgehängt ist. Die feststehende Achse steht in Verbindung mit einem in einer Laufschiene geführten Laufrollengehänge. Über eine bewegliche Nockenscheibe wird bei Betätigung eines inneren oder äußeren Griffes ein Gestänge und damit auch die Schiebetür nach oben oder unten bewegt, je nachdem, in welche Richtung eine Rolle, die von einer Feder an die Nockenbahn gedrückt wird, an der Nockenscheibe entlanggleitet.

Die Aufgabe der Erfindung besteht ausgehend von einer Schiebetür der eingangs genannten Art darin, die Nachteile der beschriebenen Schiebetüren mit hochhaltenden Druckfedern auszuschalten und um einige Vorteile zu erweitern, wobei insbesondere der Betätigungsablauf von Schließen und Senken bzw. Heben und Öffnen so harmonisiert werden soll, daß die Türen in Verschlußstellung weich und selbsttätig zufallen und dadurch ein einfache Motorisierung sowie der Einsatz als Selbstschließanlage ermöglicht wird. Dabei soll der Verschleiß des Dichtgummis reduziert werden.

Zur Lösung der Erfindungsaufgabe ist die Schiebetür gemäß Anspruch 1 gekennzeichnet. Das Türblatt ist an Nocken einer Tragwelle aufgehängt wobei die Nocken von der Tragwelle horizontal nach außen stehen und in dieser Stellung die Nocken von einer oder mehreren Druckfedern mit der Kraftkompression von 3/4 bis 2/3 des Türblattgewichtes abgestützt werden. Die restliche Hochhaltekraft übernimmt ein auf der Laufschiene mitrollender Kipphebel.

Die Abstützung dieser Hochhaltedruckfeder erfolgt so, daß sie mittels kippbaren Gelenken von der stabil gelagerten Tragwelle kraftschlüssig auf die abstehenden Nocken einer vorgelagerten Nockenwelle wirken und dieser Kraftanteil über die rückwirkenden Schubstangen auf die Nocken der Tragwelle und dem hier angehängten Türblattgewicht entgegendrückt.

Nach einer bevorzugten im Anspruch 2 gekennzeichneten Ausführungsart der Erfindung beträgt der radiale Abstand der Schubstangengelenke an der Nockenwelle ca. das 1,5 bis 2 fache des Abstandes an der Tragwelle, was eine Reduzierung der Verdrehungswinkel für die Betätigung von ca. 90° der Tragwelle auf ca. 45° der Nockenwelle ermöglicht. Hierbei bleibt die Kompressionskraft der Druckfedern beim Ausschwenken der Federgelenke aus der Flucht Tragwelle-Nokkenwelle weitgehende erhalten bzw. entsteht durch den sich ausbildenden Kraftabstand zur Drehachse der Nockenwelle in Verbindung mit Dimensions und Vorspannung der Druckfedern die anteilige genügende Hochhaltekraft. Für den Anpreßdruck des Türblattes in der oberen Horizontalen werden entsprechend der Merkmalen des Anspruchs 3 separate Anpreßfedern zwischen Tragwelle und Nockenwelle angeordnet, die wie die Hochhaltefedern einerseits auf der Tragwelle und andererseits auf der Nockenwelle lagern, jedoch um den Verdrehungsbereich von ca. 45° nach unten versetzt angelenkt sind. Die Anpreßfedern erreichen ihre maximale Kraftwirkung dann, wenn die Hochhaltedruckfedern ihre Kraftwirkung aufheben. In der Hochlage ist dies genau umgekehrt. Damit steht jeweils der Anpreßdruck dem Hochhaltedruck entgegen, einer von beiden wird aber auf Grund des von 0° auf 45° wechselnden Abstand in den Endstellungen neutralisiert bzw. gespeichert, während der andere sein Maximum erreicht.

Durch die Anordnung von zweierlei Federn kann der Hochhalte- und der Anpreßdruck in günstiger Weise unabhängig voneinander gespannt und eingestellt werden. Beim Drehen der Nockenwelle mittels der Betätigungseinrichtung in die Hochhaltung der Tür wird der Kraftwirkungsabstand der Hochhaltedruckfeder zur Drehachse der Nockenwelle schnell vergrößert und die vorgespannte Federkraft bewirkt etwa zu 3/4 bis 2/3 das Ausheben des Türblattes. Das Hochhaltende Restgewicht trägt der bereits genannte, auf der Laufschiene mitrollende und im verschlußseitigen Laufrollengehänge gelagerte Krafthebel. Der dazugehörige Lastarm hat zu dem Kraftarm ein Verhältnis von ca. 1:4 bis 1:8 und an ihm ist über ein Gleitlager sowohl das Türblatt mit seinem Restgewicht als auch die Hebelbetätigungseinrichtung angelenkt. Die Last-Kraftarmumsetzung von 1:4 bis 1:8 verursacht von dem noch belassenen Restgewicht einen sehr geringen Rollendruck, der beim Schieben kaum bemerkbar ist.

Erst in den Verschlußstellung, d.h. am Ende der Laufschiene kann dieser Kraftarm nach unten ausweichen und das Türblatt fällt nunmehr mit dem geringen Restgewicht nach unten. Das die andere Hochhaltekraft der Hochhaltefeder noch mit- bzw. entgegenwirkt, entsteht ein weiches Einfallen des Türblattes. Die Kraftaufteilung zwischen Hochhaltefeder und Kipphebel kann durch Spannen der Hochhaltefeder je nach den Erfordernissen variiert werden.

Das Absenken des mitrollenden Krafthebels erfolgt an einem am Ende der Laufschiene angebrachten Sperrbogen. Dieser Sperrbogen verhindert außerdem beim Ausheben mittels der Betätigungseinrichtung ein vorzeitiges Wegschieben.

Die Kraftaufwendung für die Betätigung ist insgesamt geringer wie für Schiebetüren ähnlicher Bauart, da die eingestellten Federkräft immer erhalten bleiben. Die kraftübertragenden Betätigungshebel und Notöffnungshebel sind am Türblatt immer wie außen so angeordnet, daß deren Betätigung jeweils in gleicher Richtung zum Schieben erfolgt, wobei das Kraftübertragungsverhältnis so gewählt ist, daß das Öffnen um einen geringen Mehrdruck wie das Schieben benötigt. Damit entsteht die gewollte zusammengefaßte leichte Einhandbetätigung.

Die erfindungsgemäße Schiebetür ist entsprechend der Merkmalen des Anspruchs 4 des weiteren gekennzeichnet durch einen zusätzlichen und gegenüber der manuellen Betätigungseinrichtung angeordneten zweiten nach oben stehenden Motorbetätigungshebel, der motorisch mit einem Zugseil oder einer Kette betätigt wird. Der nach oben stehende Motorbetätigungshebel ist auf einer Achswelle am Türkoffer gelagert, wobei dessen Kraftarm von einem Zugseil oder einer Kette nach dem Zufahren oder vor dem Auffahren in dieser Richtung weiterbewegt wird, wodurch der rechtwinklig abgebogene Lastarm über ein Zwischengelenk und eine oben an der Nockenwelle angelenkte Hubstange die Nockenwelle und damit auch die Tragwelle in Verschluß- oder Offenstellung verdreht.

Aufgrund der spiegelbildlich eingreifenden Kraftwirkung des Motorbetätigungshebels im gegenüberliegenden Laufrollengehänge ergibt sich auch hier wieder in günstiger Weise ein synchronisierter Ablauf von Schieben und Schließen bzw. Öffnen und Schieben und damit eine sehr einfache motorische Schaltung zwischen zwei Endschaltern, wobei zur Verhinderung des Einklemmens von Personen oder Fahrzeugen und zur Gewährleistung sicherheitstechnischer Belange zusätzlich ein Notaufschalter zwischen dem Seil oder der Kette und dem Motorbetätigungshebel in Kombination mit einer Druckfeder eingebunden ist und während des Zufahrens alle Steuerbefehle auf Auffahren geschaltet sind.

In einer günstigen Ausführungsform der Erfindung gemäß den in den Ansprüchen 5 und 6 angegebenen Merkmalen ist zusätzlich zur Handbetätigung auf Grund der sehr leichten Schiebekraft der Anbau einer zeitverzögerten Selbstschließanlage vorgesehen. Dabei wird an dem verschlußseitigen Laufrollengehänge ein Rückzugseil angeklemmt, welches auf einer Seiltrommel aufgewickelt und freigegeben wird. Die Seiltrommel wird ihrerseits durch ein aufgespultes Zugseil mit einem aufgehängten Gewicht oder einer Zugfeder immer in Verschlußdrehrichtung gezogen. Mit dem Aufschieben wird diese Rückzugskraft zunächst mit überwunden und gleichzeitig durch eine Sperrklinke an der Seiltrommel geben sofortiges Wiederzurollen des Türblattes gesichert. Mittels eines einstellbaren elektrischen Zeitrelais mit einem Schaltbereich von etwa 0 bis 300 sek. und eines nachgeschalteten Kurzhubmagnetes wird über eine Verbindungsstange nach Ablauf der eingestellten Offenhaltezeit die Sperrklinke aus der Arretierung gelöst und das Türblatt wird durch Gewicht oder Zugfeder in die Verschlußstellung gezogen, wo es durch das erfindungsgemäße System selbsttätig in den Verschluß fällt. Das diesen Vorgang bewirkende Gewicht besteht aus aneinandergekoppelten Teilgewichten, die nur in ganz offenem Zustand alle vom Boden angehoben sind und einen sicheren Anlauf nach der Sperrklinkenauslösung gewährleisten. Dabei wird in günstiger Weise der nach dem Ausheben des Türblattes zum Anschieben aus der Ruhelage etwas größere Kraftbedarf nicht noch zusätzlich mit dem vollen, sondern nur mit einem geringen Teilgewicht erhöht.

Durch die Erfindung, insbesondere durch die Gesamtkonzeption der radialen Türblattabsenkung von horizontal außen nach senkrecht unten entsteht ein fast horizontales Anschlagen des Türblattes, welches mit den bisher bekannten Lösungen nicht realisierbar war. Dadurch entfällt bis auf die zwei unteren Ecken die den Verschleiß fördernde Dichtgummireibung, so daß ein Weichgummiprofil wie z.B. Magnetbandprofil aus dem Kühlschrankbau verwendet werden kann. Die untere Führung und Anpressung des Türblattes erfolgt außen in an sich bekannter Weise mittels eines Führungseisens, welches nach unten eine verstellbare Schrägfläche zum Einrutschen des Türblattes beim Absenken besitzt. Innenseitig erfolgt die Führung an einem über die Türbreite angebrachten und über dem Magnetprofilband erhöhten Stahlprofil, welches nur in der Verschlußstellung durch Abflachung das Absenken des Türblattes an dem Rahmen ermöglicht.

Anhand eines angebildeten Ausführungsbeispieles wird die Erfindung im folgenden näher erläutert: Es zeigen

Figur 1 die Ansicht des Türblattes mit Aufhängekonstruktion und Betätigungseinrichtung,

Figur 2 einen senkrechten Schnitt des Türblattes mit Aufhängekonstruktion und unterer Führung in geöffnetem Zustand, Figur 3 einen senkrechten Schnitt des Türblattes mit Aufhängekonstruktion und unterer Führung im geschlossenen Zustand, Figur 4 die Ansicht für den motorischen Antrieb und Figur 5 die schematische Darstellung der Selbstschließanlage.

An einer Laufschiene 2 aus zwei verbundenen Winkelstählen sind zwei Laufrollengehänge 3 außenseitig am Türblatt 1 aufgehängt. Um Bauhöhe einzusparen, sind die Laufrollen 4 innerhalb des U-förmigen Verbundprofiles der Laufschiene 2 angeordnet. Durch die Führungsrollen 5 sind die Laufrollengehänge 3 stabil gelagert.

Die Laufrollengehänge 3 bestehen aus zwei seitlichen senkrechten Laufrollenstegblechen 6 und einer quer verbindenden Laufgrundplatte 7. In die Stegbleche 6 sind innenseitig die Tragwellenlager 8 zur Aufnahme der Tragwelle 9 und außenseitig die Nockenwellenlager 10 der Nokkenwelle 11 angeordnet. An die Tragwelle 9 sind mittig zwei Aufhängenocken 12 angeschweißt, die zwei Lagerbohrungen besitzen.

Die in Verschlußstellung nach unten stehende Bohrung dient als Aufhängegelenk 13 des verstellbaren Aufhängebügels 14, an dem das Türblatt 1 aufgehängt ist. Die um 45° nach dem Türrahmen 15 zu versetzt vorgesehene Bohrung dient als Schubstangengelenk I 16 zur Anlenkung einer kraftübertragenden Schubstange 17. Das andere Ende dieser Schubstange 17 ist am Schubstangengelenk II 18 der Nockenscheibe 19 an der vorgelagerten Nockenwelle 11 angelenkt. Der Abstand des Schubstangengelenkes 1118 zur Nokkenwellenachse steht dabei im Verhältnis von ca. 1:2. Damit entsteht aus der ca. 90°-Verdrehung der Tragewelle 9 eine um 45°-Verdrehung der Nockenwelle 11. Zwischen der Tragwelle 9 und der Nockenscheibe 19 der Nockenwelle 11 werden kräftige Hochhaltedruckfedern 20 und Anpreßfedern 21 mit kippbaren Federanschlußgelenken 22 eingebaut.

Je nach Stellung der Nockenwelle 11 bzw. dem Abstand der Kraftwirkung zur Drehachse der Nokkenwelle 11 wechseln die Federkräfte jeweils zwischen einem Maximum und Null. In Verschlußstellung des Türblattes 1 liegen die Federanschlußgelenke 22 der Hochhaltedruckfedern 20 in Flucht mit den Achsen der Tragwelle 9 und der Nockenwelle 11, so daß die Kraftwirkung der Hochhaltedruckfeder 20 in dieser Stellung aufgehoben ist. Die um ca. 45° an der Nockenscheibe 19 versetzt angelenkten Anpreßfedern 21 haben hingegen ihr Maximum erreicht und bewirken ein Anpressen des Türblattes 1. In der Offenstellung des Türblattes 1 dagegen erreicht die Kraftwirkung der Hochhaltedruckfedern 20 ihr Maximum mit etwa 2/3 bis 3/4 des Türblattgewichtes. Für die Hochhaltung des Rest gewichtes von 1/4 bis 1/3 des Türblattes 1 ist in dem verschlußseitigen Laufrollengehänge 3 ein Kipphebel 23 gelagert, dessen Lastarm 24 diesen Gewichtsanteil über ein Gleitlager 25 und eine Hubstange 26 von der Nockenscheibe 19 der Nockenwelle 11 aufnimmt und über den Kraftarm 27 mittels einer Rolle 28 als Druckkraft auf die Laufschiene 2 überträgt. Dabei bewirkt die Lastarm-Kraftarmumsetzung des mitrollenden Kipphebels 23 von 1:4 bis 1:8 einen sehr geringen Rollendruck.

In der Verschlußstellung des Türblattes 1 hat die Rolle 28 des Kraftarmes 27 das Ende der Laufschiene 2 erreicht und kann hier mit diesem geringen Restgewicht über einen Senkbogen 29 nach unten ausweichen. Der Senkbogen 29 verhindert gleichzeitig ein vorzeitiges Aufschieben des Türblattes 1 beim Ausheben desselben. Das Ausheben des Türblattes 1 erfolgt durch innen-und außenseitig am Türblatt 1 angeordnete Handbetätigungshebel 30 bzw. Notöffnungshebel 31, deren Kraftwirkung richtungsgleich mit der jeweiligen Schieberichtung ist. Über ein Hubgelenk 32 der Hubstange 26 am Ende des Lastarmes 24, des Kipphebels 23 und eines Gleitlagers 25 wird die Betätigungskraft auf die Nockenscheibe 19 der Nockenwelle 11 und auch auf den Kipphebel 23 übertragen, so daß der Kraftarm 27 mit seiner Rolle 28 ebenso wie das Türblatt 1 ausgehoben oder gesenkt werden kann.

Die untere Führung und Anpressung des Türblattes 1 erfolgt in an sich bekannter Weise mittels eines Führungseisens 35, welches nach unten eine verstellbare Schrägfläche zum Einrutschen des Türblattes 1 beim Absenken besitzt.

Wie in Figur 4 dargestellt, kann zusätzlich zum manuellen Handbetätigungshebel 30 oder auch selbständig ohne denselben für eine Betätigung mit Motor 33 im entgegengesetzten Laufrollengehänge 3 ein nach oben stehender Motorbetätigungshebel 36 angeordnet werden, der motorische mit einem Zugseil 37 oder einer Kette 37 bewegt wird. Wie ersichtlich, ergibt sich auch hier wieder unter der Zwischenschaltung eines Hubgelenkes 32, einer Hubstange 26 und der Nockenscheibe 19 der Nockenwelle 11 wie vor beschrieben ein synchroner Ablauf von Schieben und Schließen bzw. Öffnen und Schieben und damit auch eine sehr einfache motorische Schaltanlage 34. Die Mitnahme des Motorbetätigungshebel 36 durch gas Zugseil 37 oder die Kette 37 erfolgt sicherheitstechnisch über eine Sicherheitsfeder 38, die ab einer einstellbaren Belastung bzw. Kompressions mechanisch einen zwischen der Ankopplung angeordneten Notaufschalter 39 betätigt, so daß bei Einklemmen von Personen oder Fahrzeugen das Türblatt 1 sofort wieder auffährt. Die erhöhte Anschubkraft aus der Ruhelage wird diesbezüglich durch eine entsprechende Schaltung zwischen dem Aufschalter I 40 und dem Aufschalter II 41, die etwa 20 cm Abstand haben, überbrückt. Die Notaufschaltung erfolgt also erste nach dem etwa 20 cm-Anlauf.

In Figur 5 ist eine Ergänzung der manuellen Betätigung durch eine zeitverzögerte Selbstschließanlage dargestellt. In Höhe der Laufschiene 2 ist am verschlußseitigen. Laufrollengehänge 3 ein Rückzugseil 42 angeklemmt, das von einer seitliche angeordneten Seiltrommel 43 aufgerollt oder freigegeben wird. Die Seiltrommel 43 wird ihrerseits durch ein aufgespultes Zugseil 44 mit einem angekoppelten Gewicht 45 oder einer Zugfeder 46 immer in Verschlußdrehrichtung gezogen, sofern dies nicht verhindert wird. Zur Erreichung einer Zeitverzögerung für den Türdurchgang ist seitlich an der Seiltrommel 43 eine Sperrklinke 47 angebracht, die nach Ablauf einer eingestellten Zeit an einem elektronischen Zeitrelais 48 mittels einer Verbindungsstange 49 und eines Kurzhubmagnetes 50 gelöst wird. Danach wird das Türblatt 1 durch das Gewicht 45 oder einer Feder 46 in Verschlußstellung gezogen, wo es durch das eingangs beschriebene System selbsttätig in den Verschluß fällt. Die Zugkraft besteht dabei aus aneinandergekoppelten Teilgewichten 51, die nur in ganz offenem Zustand alle vom Boden angehoben sind, und einen sicheren Anlauf nach der Sperrklinkenauslösung gewährleisten, Andererseits wird die erhöhte Anschubkraft aus der Ruhelage nicht sofort mit dem vollen, sondern nur um ein Teilgewicht 51 erhöht.

Das gleiche gilt für die Anordnung einer oder mehrerer Zugfedern 46.

### Aufstellung der Bezugszeichen

1 Türblatt
2 Laufschiene
3 Laufrollengehänge
4 Laufrollen
5 Führungsrollen
6 Laufrollenstegbleche
7 Laufgrundplatte
8 Tragwellenlager
9 Tragwelle
10 Nockenwellenlager
11 Nockenwelle
12 Aufhängenocken
13 Aufhängegelenk
14 Aufhängebügel
15 Türrahmen
16 Schubstangengelenk I
17 Schubstange
18 Schubstangengelenk II
19 Nockenscheibe
20 Hochhaltedruckfedern
21 Anpreßfedern
22 Federanschlußgelenke
23 Kipphebel
24 Lasthebel
25 Gleitlager
26 Hubstange
27 Kraftarm
28 Rolle
29 Senkbogen
30 Handbetätigungshebel
31 Notöffnungshebel
32 Hubgelenk
33 Motor
34 Schaltanlage
35 Führungseisen
36 Motorbetätigungshebel
37 Zugseil
38 Sicherheitsfeder
39 Notaufschalter
40 Aufschalter I
41 Aufschalter II
42 Rückzugseil
43 Seiltrommel
44 Zugseil
45 Gewicht
46 Zugfeder
47 Sperrklinke
48 Zeitrelais
49 Verbindungsstange
50 Kurzhubmagnat
51 Teilgewichte

## Patentansprüche

1. Luftdicht schließende Schiebetür mit Anpreßdruck und zusammengefaßter Einhandbetätigung, deren Türblatt (1), welches zum Teil von einem auf einer Laufschiene (2) mitrollenden, im verschlußseitigen Laufrollengehänge gelagerten Kipphebel (23) und zum Teil von einer oder mehreren, separat gelenkig zwischen einer Tragwelle (9) und einer Nockenscheibe (19) einer Nockenwelle (11) gelagerten Druckfedern (20) hochgehalten wird, an Nocken (12) der Tragwelle aufgehängt ist und von horizontal außen nach senkrecht unten durch Verdrehen der Tragwelle abgesenkt wird, gekennzeichnet durch die Hochhaltung des Türblattes (1) zu 1/4 bis 2/3 von dem Kipphebel (23) und zu 3/4 bis 2/3 von der oder den Druckfedern (20), die mittels kippbaren Federanschlußgelenken (22) von der stabil gelagerten Tragwelle (9) kraftschlüssig auf die Nockscheibe (19) der der Tragwelle (9) vorgelagerten Nockenwelle (11) wirken, indem dieser Kraftanteil über die rückverbindenden Schubstangen (17) auf die Aufhängenocken (12) der Tragwelle (9) und dem hier angehängten Türblattgewicht entgegendrückt.

2. Luftdicht schließende Schiebetür nach Anspruch 1 dadurch gekennzeichnet, daß der radiale Abstand der Schubstangengelenke (16, 18) an der Nockenwelle (11) ca. das 1,5 bis 2 fache des Abstandes an der Tragwelle (9) beträgt und damit der Verdrehungswinkel für die Betätigung von ca. 90° der Tragwelle (9) auf ca. 45° an der Nockenwelle (11) reduziert wird, so daß die Kompressionskraft der Hochhaltedruckfedern (20) beim Anschwenken der Federanschlußgelenke (22) an der Flucht Tragwelle (9)-Nockenwelle (11) weitgehendst erhalten bleibt bzw. durch den entstehenden Kraftabstand zur Drehachse der Nockenwelle (11) in Verbindung mit Dimension und Vorspannung der Hochhaltedruckfedern (20) die anteilige genügende Hochhaltekraft entsteht.

3. Luftdicht schließende Schiebetür nach Anspruch 1 und 2 dadurch gekennzeichnet, daß die obere horizontale Anpressung des Türblattes (1) mit einer oder mehreren separaten Anpreßfedem (21) erfolgt, die wie die Hochhaltedruckfedern (22) einerseits auf der Tragwelle (9) lagern und andererseits an der Nockenwelle (11), jedoch um den Verdrehungsbereich von ca. 45° nach unten versetzt angelenkt sind, so daß der Anpreßdruck dem Hochhaltedruck zwar entgegensteht, jedoch in den Endstellungen auf Grund des von 0 auf ca. 45° wechselnden Abstandes einer von beiden jeweils neutralisiert bzw. gespeichert wird und der andere jeweils sein Maximum erreicht.

4. Luftdicht schließende Schiebetür nach Anspruch 1 bis 3 dadurch gekennzeichnet, daß zusätzlich und gegenüber der manuellen Betätigungseinrichtung eine zweite angeordnet werden kann, die motorisch derart betätigt wird, daß der Kraftarm eines nach oben stehenden Motorbetätigungshebels (36), der auf einer Achswelle am Türblatt (1) gelagert ist, von einem Zugseil (37) oder einer Kette (37) nach dem Zufahren oder vor dem Auffahren in dieser Richtung weiter bewegt wird, wodurch der rechtwinklig abgebogene Lastarm über ein Hubgelenk (32) und einer oben an der Nockenwelle (11) angelenkten Hubstange (26) diese und damit auch die Tragwelle (9) in Verschluß- oder Offenstellung verdreht.

5. Luftdicht schließende Schiebetür nach Anspruch 1 bis 3 dadurch gekennzeichnet, daß zusätzlich zur manuellen Betätigung einer verzögerten Selbstschließanlage derart angebaut werden kann, daß ein am Laufrollengehänge (3) befestigtes Rückzugseil (42) von einer Seiltrommel (43) aufgerollt oder freigegeben wird, diese Seiltrommel (43) selbst durch ein zweites auf ihr augespultes Zugseil (44) mittels aufhängendem Gewicht (45) oder einer aufgespulten Zugfeder (46) immer in Verschlußrichtung gedreht wird, wobei dies jedoch zunächst beim Aufschieben durch eine Sperrklinke (47) gesperrt ist, die erste nach Ablauf einer einstellbaren Zeit mittels eines Zeitrelais (48) über einen Kurzhubmagnet (50) und eine Verbindungsstange (49) gelöst wird und die schließende Türbetätigung auslöst.

6. Luftdicht schließende Schiebetür nach Anspruch 5 dadurch gekennzeichnet, daß das anhängende Gewicht (46) für die Selbstschlie- ßung aus mehreren lose gekoppelten Einzelgewichten (51), die nur nacheinander vom Boden abheben, besteht.

## Revendications

1. Porte coulissante fermant à joint étanche à l'air avec pression d'application et actionnement combiné d'une main, dont le vantail (1), qui est maintenu relevé, d'une part, par un levier culbuteur (3) qui roule avec la porte sur un rail (2) et qui est monté pivotant dans le chariot à galets de roulement, sur le côté fermeture et, d'autre part, par un ou plusieurs ressorts de compression (20) montés séparément, de façon articulée, entre un arbre porteur (9) et une came (19) portée par un arbre à came (11), est suspendu à des cames (12) de l'arbre porteur, et est abaissé par un mouvement qui passe d'une direction horizontale vers l'extérieur à une direction verticale vers le bas sous l'effet de la rotation de l'arbre porteur, caractérisée en ce que que le vantail (1) est maintenu relevé, pour 1/4 à 2/3 de son poids, par le levier culbuteur (23) et pour 3/4 à 2/3 de son poids par le ou les ressorts de compression (20) qui agissent, à l'aide d'articulations de raccordement de ressorts (22) basculantes, de l'arbre porteur (9) monté en position stable, par action de force sur la came (19) de l'arbre à came (11) placé en avant de l'arbre porteur (9) en ce que cette fraction de la force agit en sens inverse, par l'intermédiaire des bielles (17) de liaison en retour, sur les cames de suspension (12) de l'arbre porteur (9) en antagonisme par rapport au poids du vantail de la porte qui est suspendu à cet endroit.

2. Porte coulissante fermant à joint étanche à l'air selon la revendication 1, caractérisée en ce que la distance radiale entre les articulations (16, 18) de la bielle sur l'arbre à came (11) représente environ 1,5 à 2 fois la distance qui la sépare de l'arbre porteur (9) et que, de cette façon, l'angle de rotation pour l'actionnement est réduit d'environ 90° de l'arbre porteur (9) à environ 45° sur l'arbre à came (11), de sorte que la force de compression des ressorts de compression (20) de maintien en position relevée lors du pivotement des articulations (22) de raccordement des ressorts sur la ligne commune arbre porteur (9)-arbre à came (11) reste sensiblement conservée ou que, sous l'effet de la distance de la droite d'action de la force motrice à l'axe de rotation de l'abre à came (11), en combinaison avec la dimension et la précontrainte des ressorts de compression (20) en position relevée, il se développe une fraction suffisante de la force de maintien en position relevée.

3. Porte coulissante fermant à joint étanche à l'air selon les revendications 1 et 2, caractérisée en ce que l'application horizontale ou supérieure du vantail (1) de la porte s'effectue à l'aide d'un ou plusieurs ressorts d'application séparés (21) qui, de même que les ressorts de compression (22) de maintien en position relevée, sont montés, d'une part, sur l'arbre porteur (9) et, d'autre part, sur l'arbre à came (11), mais sont articulés en un point décalé vers le bas de l'intervalle de rotation d'environ 45°, de sorte que la pression d'application est certes antagoniste à la pression de maintien en position relevée mais que, dans les positions extrêmes, en raison de la distance de l'un des deux, qui passe de 0 à environ 45°, cette pression est neutralisée ou accumulée et que l'autre force atteint à ce moment son maximum.

4. Porte coulissante fermant à joint étanche à l'air selon les revendications 1 à 3, caractérisée en ce que, en supplément et à l'opposé du dispositif d'actionnement manuel, peut être agencé un deuxième dispositif qui est actionné au moteur de telle manière que le bras de force motrice d'un levier d'actionnement au moteur (36) qui fait saillie vers le haut, qui est articulé sur un arbre d'axe porté par la vantail (1) de la porte, se déplace sous l'action d'un câble de traction (37) ou d'une chaîne (37), après la translation dans le sens de fermeture ou avant la translation dans le sens de l'ouverture, dans le même sens, de sorte que le bras de charge coudé à angle droit, en agissant par l'intermédiaire d'une articulation d'élévation (32) et d'une bielle d'élévation (26) articulée en position haute sur l'arbre à came (11), fait tourner cette bielle et, par conséquent, également l'arbre porteur (9) pour les placer dans la position de fermeture ou d'ouverture.

5. Porte coulissante fermant à joint étanche à l'air selon les revendications 1 à 3, caractérisée en ce que, en supplément de l'actionnement manuel, il peut être prévu un dispositif de fermeture automatique temporisée par le fait qu'un câble de traction de retour (42) fixé à un chariot de suspension à galets de roulement (3) est enroulé ou libéré par un tambour de treuil, que ce tambour de treuil (43) lui-même est constamment entraîné dans le sens de la fermeture par un deuxième câble de traction (4) enroulé sur lui, à l'aide d'un poids suspendu (45) ou à l'aide d'un ressort de traction enroulé (46), ce tambour de treuil étant cependant tout d'abord arrêté, au cours de la translation d'ouverture, par un cliquet d'arrêt (47) qui n'est libéré qu'après écoulement d'un temps réglable, au moyen d'un relais à temps (48) par l'intermédiaire d'un électro-aimant à course courte (50), et d'une bielle d'accouplement (49), et déclenche la manoeuvre de fermeture de la porte.

6. Porte coulissante fermant à joint étanche à l'air selon la revendication 5, caractérisée en ce que le poids suspendu (46) qui sert à la fermeture automatique, est composé de plusieurs poids élémentaires distincts (51) accouplés entre eux, qui ne se soulèvent du sol que l'un après l'autre.

## Claims

1. Airtight closing sliding door with combined contact pressure and one-hand operation, whose door leaf (1), which is upheld partly by a tipping lever (23) mounted on the closure side of the suspended roller travelling on a runner (2) and partly by one or more pressure springs (20) separately mounted for pivoting between a supporting shaft (9) and a cam disc (19) of a cam shaft (11), is suspended from cams (12) of the supporting shaft and by twisting the supporting shaft is lowered from horizontally outward to vertically downward, characterised by by the holding up of the door leaf (1) from 1/4 to 2/3 by the tipping lever (23) and from 3/4 to 2/3 by one or more of the pressure springs (20) which, through tiltable spring connection linkages (22) connect the rigidly mounted supporting shaft (9) to the cam disc (19) of the cam shaft (11) arranged in front of the supporting shaft (9), wherein this force component, through the return connecting slide rods (17), pushes against the suspension cams (12) of the supporting shaft (9) and the weight of the door leaf suspended on this.

2. Airtight closing sliding door according to claim 1, characterised in that the radial distance of the slide rod linkages (16, 18) on the cam shaft (11) is approximately 1,5 to 2 times the distance on the supporting shaft (9) and thus the twisting angle for the operation is reduced from approximately 90° for supporting shaft (9) to approximately 45° for the cam shaft (11), so that the compression force of the upholding pressure springs (20) during the swinging-in movement of the spring connection linkages (22) in the supporting shaft (9)-cam shaft (11) alignment is substantially maintained; or that the proportionately adequate upholding force is produced by the resulting force interval to the rotational axis of the cam shaft (11) in combination with dimension and bias of the upholding pressure springs (20).

3. Airtight closing sliding door according to claim 1 and 2, characterised in that the upper horizontal pressure against the door leaf (1) is effected by means of one or more separate pressure springs (21), which, like the upholding pressure springs (22), rest on the supporting shaft (9) on the one hand and against the cam shaft (11) on the other, in the twisting region however, they are connected downwardly displaced by approximately 45°, so that although the contact pressure counteracts the upholding pressure, in the end positions, however, as a result of the clearance having changed from 0 to approximately 45°, one of the two respectively is neutralised or stored and the other one respectively reaches its maximum.

4. Airtight closing sliding door according to claim 1 to 3, characterised in that in addition to and opposite to the manual operating device, there may be arranged a second one which is operated by a motor in such a way that the power arm of an upwardly positioned motor operating lever (36), which is mounted on an axle shaft of the door leaf (1), after travel in the closure direction or before travel in the open position, is moved further in this direction by a chain (37) or a traction cable (37) which, through a lifting linkage (32) and a lifting bar (26) connected at the top of the cam shaft (11), causes the rectangularly offset load arm together with the lifting bar (26) and therefore also the supporting shaft (9) to be twisted into the closure or open position.

5. Airtight closing sliding door according to claim 1 to 3, characterised in that additionally to the manual operation of a delayed self-closing installation it is possible to add on in such a way that a pull-back cable (42) secured to the suspended roller (3) is rolled up or released by a cable drum (43), this cable drum (43) itself always being rotated in the closure direction through a second traction cable (44) wound onto the cable drum (43) by means of a suspended weight (45) or a wound up traction spring (46), when being pushed open however this cable is initially blocked by a ratchet (47) which, only after an adjustable time has elapsed, is released by a time relay (48) via a short-stroke magnet (50) and a connecting rod (49) so as to trigger the door closing operation.

6. Airtight closing sliding door according to claim 5, characterised in that the suspended weight (46) for the self-closing operation consists of a number of loosely connected individual weights (51), which only lift off the floor successively one at a time.
